# EUROPÄISCHE PATENTANMELDUNG

(11) **EP 4 672 495 A1**
(43) Veröffentlichungstag der Anmeldung: **31.12.2025**
(21) Anmeldenummer: 25185521.9
(22) Anmeldetag: 26.06.2025
(51) Int. Cl.: H01Q 1/12, H01Q 1/42, H01Q 13/02, H01Q 13/06, H01Q 1/32, H01Q 21/00, H01Q 21/06

(54) **RADARSENSORSYSTEM MIT EINER MITHILFE EINER RASTVERBINDUNG AN EINER LEITERPLATINE BEFESTIGEN HOHLLEITERANTENNE**

(30) Priorität: 28.06.2024 DE 102024118436
(71) Anmelder: Valeo Schalter und Sensoren GmbH, 74321 Bietigheim-Bissingen (DE)
(72) Erfinder: KVICERA, Milan, 10800 Prague (CZ); BEHTAN, Christian, 74321 Bietigheim-Bissingen (DE); GODIC, Aleksander, 74321 Bietigheim-Bissingen (DE)
(74) Vertreter: Pothmann, Karsten

(57) **Zusammenfassung**

Die Erfindung betrifft ein Radarsensorsystem (1), aufweisend eine Hohlleiterantenne (2), ein Radom (3), ein Gehäuse (4) und eine Leiterplatte, wobei das Radom (3) an dem Gehäuse (4) befestigt ist und das Gehäuse (4) und das Radom (3) zusammen die Leiterplatte (5) und die Hohlleiterantenne (2) umgeben und von der Leiterplatte (5) erzeugbare Radarsignale mithilfe der Hohlleiterantenne (2) aussendbar sind, wobei die Hohlleiterantenne (2) an der Leiterplatte (5) mithilfe einer Rastverbindung befestigt ist.

## Beschreibung

### Technisches Gebiet

Die Erfindung betrifft ein Radarsensorsystem, insbesondere zur Verwendung in einem Fahrzeug, umfassend eine Leiterplatte, ein Radom, ein Gehäuse und eine Hohlleiterantenne. Ferner betrifft die Erfindung ein Verfahren zur Herstellung eines Radarsensorsystems.

### Stand der Technik

Üblicherweise werden bei Radarsensorsysteme Hohlleiterantennen verwendet, um mithilfe eines Mikrochips einer Leiterplatte erzeugte Radarwellen auszusenden. Die Radarwellen werden hierbei in Eingänge von Kanälen der Hohlleiterantenne über sogenannte "Ports" der Leiterplatte eingekoppelt. Es ist bekannt, die Hohlleiterantenne mit Schrauben an der Leiterplatte zu befestigen, um einen Kontakt zwischen den Eingängen und den Ports herzustellen.

Der Erfindung liegt die Aufgabe zugrunde, ein Radarsensorsystem und ein Verfahren zur Herstellung des Radarsensorsystems zu gestalten, bei welchem die Herstellung des Radarsensorsystems vereinfacht werden kann.

### Offenbarung der Erfindung

Es wird ein Radarsensorsystem, aufweisend eine Hohlleiterantenne, ein Radom, ein Gehäuse und eine Leiterplatte, vorgeschlagen. Das Radom ist an dem Gehäuse befestigt, wobei das Gehäuse und das Radom zusammen die Leiterplatte und die Hohlleiterantenne umgeben. Von der Leiterplatte erzeugbare Radarsignale sind mithilfe der Hohlleiterantenne aussendbar. Die Hohlleiterantenne ist an der Leiterplatte mithilfe einer Rastverbindung befestigt.

Dadurch, dass die Hohlleiterantenne mithilfe der Rastverbindung an der Leiterplatte befestigt ist, könnte eine Montage des Radarsensorsystems vereinfacht werden. Anstatt die Hohlleiterantenne mithilfe von Schrauben an der Leiterplatte festzuschrauben, könnte die Hohlleiterantenne an die Leiterplatte herangeführt werden und durch ein Schließen der Rastverbindung an der Leiterplatte befestigt werden. Zum Schließen der Rastverbindung könnte die Hohlleiterantenne einfach an die Leiterplatte gedrückt werden, damit die Rastverbindung einrastet. Zum einen könnte ein derartiges Befestigen der Hohlleiterantenne an der Leiterplatte mithilfe der Rastverbindung schneller als ein Verschrauben der Hohlleiterantenne an der Leiterplatte umgesetzt werden. Zum anderen wird beim Schließen der Rastverbindung kein zusätzliches Werkzeug, wie zum Beispiel ein Schraubenzieher, oder Material, wie zum Beispiel Schrauben, benötigt.

Gemäß einer Variante weist die Rastverbindung ein erstes Fügeelement und ein zweites Fügeelement auf. Das erste Fügeelement erstreckt sich senkrecht von der Hohlleiterantenne in Richtung der Leiterplatte. Weiterhin weist das erste Fügeelement an seinem von der Hohlleiterantenne beabstandeten Endstück einen vergrößerten Querschnitt zum Einrasten an dem zweiten Fügeelement auf. Das zweite Fügelement ist an der Leiterplatte angeordnet und weist zumindest eine Kante zum Einrasten des ersten Fügeelementes auf.

In den meisten Fällen ist dasjenige Fügeelement einer Rastverbindung, welches am Ende einen vergrößerten Querschnitt aufweist, in diesem Fall das erste Fügeelement, komplizierter herzustellen als dasjenige, welches die Kante aufweist, in diesem Fall das zweite Fügeelement. Das zweite Fügeelement kann in einer einfachen Ausgestaltung nur die Kante aufweisen, d.h. in Form der Kante ausgebildet sein. Dadurch, dass sich das erste Fügeelement von der Hohlleiterantenne erstreckt, ist das erste Fügeelement an der Hohlleiterantenne angeordnet und nicht an der Leiterplatte. Weiterhin, da das erste Fügeelement das Endstück mit dem vergrößerten Querschnitt aufweist, befindet sich das komplexere Fügeelement der beiden Fügeelemente an der Hohlleiterantenne. Dies könnte es ermöglichen, das komplexere Fügeelement, d.h. das erste Fügeelement, zusammen mit der Hohlleiterantenne in einem 3D-Druckverfahren herzustellen. Die Leiterplatte hingegen ist in der Regel nicht allein durch ein 3D-Druckverfahren herstellbar.

Eine Herstellung der Hohlleiterantenne zusammen mit dem ersten Fügeelement mithilfe des 3D-Druckverfahrens ermöglicht es insbesondere, das komplexere der beiden Fügeelemente vergleichsweise einfach herzustellen. Insbesondere muss das erste Fügeelement nicht an die Hohlleiterantenne angeschraubt werden, wodurch sich die Montage des Radarsensorsystems vereinfachen könnte. Daher ist in einer speziellen Ausgestaltung des Radarsensorsystems die Hohlleiterantenne, insbesondere die Hohlleiterantenne und das erste Fügeelement, mithilfe eines 3D-Druckverfahrens hergestellt.

Bei einer Herstellung der Hohlleiterantenne und des ersten Fügeelementes mithilfe des 3D-Druckverfahrens erfolgt ein schichtweiser Aufbau der Hohlleiterantenne und des ersten Fügeelementes aus einem flüssigen oder festen Werkstoff. Bei dem Aufbau werden physikalische und/oder chemische Härtungs- und/oder Schmelzprozesse durchgeführt. Als Werkstoff wird zum Beispiel Kunststoff oder Kunstharz oder ein Metall in Pulverform verwendet. Die Hohlantenne und das erste Fügeelement sind zum Beispiel aus Kunststoff gefertigt. In einer speziellen Variante ist die Hohlantenne metallisiert.

Das erste Fügeelement erstreckt sich insbesondere von einer Rückseite der Hohlleiterantenne, welche der Leiterplatte zugewandt ist, in Richtung der Leiterplatte. Das erste Fügeelement weist eine Hauptachse auf, die insbesondere senkrecht zu der Rückseite verläuft. Das erste Fügeelement ist derart ausgebildet, dass eine Länge des ersten Fügeelementes, die entlang der Hauptachse messbar ist, größer als eine Breite des ersten Fügeelementes ist, die senkrecht zu der Hauptachse messbar ist. Beispielsweise ist die Länge mehr als doppelt so groß wie die Breite. Mit dem vergrößerten Querschnitt des Endstückes ist gemeint, dass die Breite des ersten Fügeelementes an dem Endstück größer als die Breite des ersten Fügeelementes an einem ersten Teil des ersten Fügeelementes ist, welcher zwischen der Rückseite und dem Endstück angeordnet ist. Der vergrößerte Querschnitt des Endstückes könnte es ermöglichen, ein Rastelement der Rastverbindung an dem Endstück auszubilden.

Ist die Hohlleiterantenne an der Leiterplatte mithilfe der Rastverbindung befestigt, so ist die Rastverbindung geschlossen. Bei der Montage des Radarsensorsystems sind die Hohlleiterantenne und die Leiterplatte zunächst nicht miteinander verbunden, d.h. die Rastverbindung ist geöffnet.

Für ein Schließen der Rastverbindung wird das erste Fügeelement an das zweite Fügeelement angenähert, sodass das erste Fügeelement das zweite Fügeelement berührt. Hierzu wird das erste Fügeelement relativ zu dem zweiten Fügeelement insbesondere in eine Fügerichtung bewegt. Die Fügerichtung verläuft in den meisten Fällen parallel zu der Hauptachse des ersten Fügeelementes. Berühren sich die beiden Fügeelemente, kann das erste Fügeelement relativ zu dem zweiten Fügeelement in die Fügerichtung bewegt werden, um die Rastverbindung zu schließen.

Das erste Fügeelement ist insbesondere in Kombination mit dem zweiten Fügeelement derart ausgebildet, dass das erste Fügeelement bei einer Bewegung des ersten Fügeelementes relativ zu dem zweiten Fügeelement in die Fügerichtung derart mit dem zweiten Fügeelement zusammenwirken kann, dass sich zumindest ein elastischer Teil des ersten Fügeelementes in eine Verformungsrichtung, die quer zu der Fügerichtung ausgerichtet ist, verformt. Eine derartige Verformung des elastischen Teils könnte insbesondere eine Blockade einer Relativbewegung zwischen dem ersten und dem zweiten Fügeelement in der Fügerichtung aufheben. Um eine Verformung des elastischen Teils des ersten Fügeelementes in die Verformungsrichtung zu bewirken, kann das Endstück des ersten Fügeelementes eine zu der Hauptachse in einem spitzen Winkel angeordnete Stoßkante oder Stoßfläche aufweisen. Der spitze Winkel kann beispielsweise in einem Bereich von etwa 5 bis 30 Grad, insbesondere in einem Bereich von etwa 10 bis 20 Grad, liegen.

Die Verformung des elastischen Teils könnte insbesondere ermöglichen, dass das erste Fügeelement derart in die Fügerichtung relativ zu dem zweiten Fügeelement weiter geschoben werden kann, dass das erste Fügeelement das zweite Fügeelement passiert. Weiterhin ist das erste Fügeelement insbesondere in Kombination mit dem zweiten Fügeelement derart ausgebildet, dass sich der elastische Teil entgegengesetzt zu der Verformungsrichtung verformen kann, wenn der elastische Teil das zweite Fügeelement passiert hat und sich in der Fügerichtung gesehen hinter dem zweiten Fügeelement befindet. Eine Verformung des elastischen Teils entgegengesetzt zu der Verformungsrichtung stellt insbesondere eine Variante des oben genannten Einrastens des ersten Fügeelementes dar.

In einer weiteren Ausgestaltung weist die Hohlleiterantenne zumindest ein Abstützelement auf. Das Abstützelement erstreckt sich in Richtung der Leiterplatte, um einen definierten Abstand zwischen der Hohlleiterantenne und der Leiterplatte bereitzustellen. Das Abstützelement ist insbesondere an der Rückseite der Hohlleiterantenne angeordnet. Im geschlossenen Zustand der Rastverbindung berührt das Abstützelement eine zu der Hohlleiterantenne hin gewandte Seite der Leiterplatte. Der definierte Abstand, den die Hohlleiterantenne gegenüber der Leiterplatte aufgrund des Abstützelementes aufweist, könnte es ermöglichen, dass Eingänge der Hohlleiterantenne, in die mithilfe von Bauteilen der Leiterplatte erzeugte Radarwellen über Ports der Leiterplatte eingekoppelt werden können, in einer Richtung senkrecht zu der Leiterplatte korrekt in Bezug zu den Ports positioniert sind. Dadurch könnte eine Zuverlässigkeit einer Übertragung der Radarwellen von den Ports zu der Hohlleiterantenne erhöht werden.

In einer Weiterbildung ist das erste Fügeelement derart an das Abstützelement angepasst, dass in einem eingerasteten Zustand der Rastverbindung das erste Fügelement unter Zugspannung steht. Das erste Fügeelement wird bei dieser Weiterbildung insbesondere in dem eingerasteten Zustand durch ein Blockieren einer Bewegung des Endstückes entgegen der Fügerichtung durch eine mechanische Wechselwirkung zwischen der Kante des zweiten Fügeelementes und dem Endstück unter Zugspannung versetzt. Hierbei kann insbesondere eine Druckkraft von der Kante des zweiten Fügeelementes in der Fügerichtung auf das Endstück, insbesondere auf eine Rückseite des Endstückes, wirken. Dadurch könnte eine Reibungskraft zwischen der Kante und der Rückseite des Endstückes erzeugt werden, die ein selbstständiges Öffnen der Rastverbindung verhindern könnte. Die Zugspannung des ersten Fügeelementes könnte demnach eine Gefahr des selbstständigen Öffnens der Rastverbindung reduzieren.

Um das erste Fügeelement derart an das Abstützelement anzupassen, dass in dem eingerasteten Zustand der Rastverbindung das erste Fügelement unter Zugspannung steht, kann beispielsweise ein Abstand zwischen der Rückseite des Endstückes, an welcher die Kante im eingerasteten Zustand anliegt, und der Rückseite der Hohlleiterantenne geringfügig, zum Beispiel im Bereich zwischen 0,1 und 1 Millimeter, kleiner als eine Summe aus einer Erstreckung des Abstützelementes in einer Richtung senkrecht von der Rückseite der Hohlleiterantenne und einer Dicke der Leiterplatte sein. Dadurch könnte das Abstützelement die Leiterplatte und damit die Kante in die Fügerichtung drücken, wobei gleichzeitig die Kante mithilfe des Endstückes des ersten Fügeelementes entgegengesetzt zu der Fügerichtung gezogen wird. Dies könnte insbesondere die oben beschriebene Reibungskraft und damit ein stabiles Halten des eingerasteten Zustandes der Rastverbindung ermöglichen.

Insbesondere weist die Hohlleiterantenne mehrere der Abstützelemente auf. Dies könnte es ermöglichen, die Hohlleiterantenne vor dem Einrasten präziser in Bezug zu der Leiterplatte zu positionieren. Dadurch könnte insbesondere sichergestellt werden, dass die Eingänge der Hohlleiterantenne korrekt in Bezug zu den Ports vor dem Schließen der Rastverbindung positioniert sind. Insbesondere könnte durch mindestens drei Abstützelemente eine Gefahr reduziert werden, dass die Hohlleiterantenne in Bezug zu der Leiterplatte vor dem Schließen der Rastverbindung gekippt ist. Ein Kippen der Hohlleiterantenne ließe sich zwar mit vier Abstützelementen noch besser verhindern, jedoch stellt die Anzahl von vier Abstützelementen eine höhere Anforderung an Toleranzmaße der Abstützelemente dar als die Anzahl von drei Abstützelementen.

In einer weiteren Ausgestaltung ist vorgesehen, dass das erste Fügeelement den oben beschriebenen ersten Teil aufweist, der sich von der Hohlleiterantenne weg erstreckt und an dem das Endstück angeordnet ist. Bei dieser Ausgestaltung weist das Endstück eine Aussparung auf, die das Endstück in zumindest zwei sich beim Einrasten zueinander hin bewegliche Teile aufteilt. Die Kante ist insbesondere als eine den ersten Teil umlaufende Kante ausgebildet, die den ersten Teil im eingerasteten Zustand der Rastverbindung vollständig umgibt.

Die umlaufende Kante könnte den Vorteil haben, dass diese Kante in einem noch geöffneten Zustand der Rastverbindung eine Zentrierung des Endstückes bereitstellt. Die Zentrierung ist insbesondere dann gegeben, wenn das Endstück die umlaufende Kante berührt bevor das Endstück zum Einrasten weiter in die Fügerichtung geschoben wird. Das Endstück weist insbesondere einen Abschnitt auf, der konusartig geformt ist, der im Folgenden als Konus bezeichnet wird. Eine Außenfläche des Konus kann insbesondere vor dem Einrasten an der umlaufenden Kante anliegen, wodurch die Hohlleiterantenne in Bezug zu der Leiterplatte zentriert werden kann. Die zwei sich beim Einrasten zueinander hin beweglichen Teile des Endstückes, im Folgenden als Rastteile bezeichnet, könnten ermöglichen, dass sich eine Breite des Endstückes durch eine Bewegung der beiden Rastteile zueinander reduziert. Dadurch könnte das Endstück an der umlaufenden Kante in die Fügerichtung an der umlaufenden Kante vorbeigeschoben werden. Nachdem die Rastteile die umlaufende Kante passiert haben, könnten sich die Rastteile voneinander weg bewegen. Hierzu weist die Leiterplatte insbesondere einen freien Raum in der Fügerichtung gesehen hinter der umlaufenden Kante auf.

Weiterhin könnte die Kombination der umlaufenden Kante mit den Rastteilen des Endstücks den Vorteil haben, dass die Rastverbindung an einem beliebigen Punkt der Leiterplatte angeordnet werden kann, der sich zwischen Außenkanten der Leiterplatte befindet. Insbesondere kann durch diese Kombination die Rastverbindung in einem zentralen Bereich, der zumindest eine innere Hälfte der Leiterplatte umfasst, realisiert werden. Dadurch könnte eine Zugkraft, die an der umlaufenden Kante angreift und insbesondere durch die im Inneren des ersten Fügeelementes herrschende Zugspannung verursacht werden kann, gleichmäßiger auf die Leiterplatte übertragen werden, als dies bei einem Angreifen der Zugkraft an einem Rand der Leiterplatte der Fall wäre.

Es versteht sich von selbst, dass das Endstück auch zwei oder mehrere Aussparungen aufweisen kann, die das Endstück in mehr als zwei, beispielsweise drei oder vier, Rastteile aufteilt, die sich beim Einrasten zueinander hin bewegen können. Hierdurch könnte eine Belastung der Leiterplatte beim Einrasten reduziert werden.

Gemäß einer möglichen weiteren Variante weist das erste Fügeelement einen Rastarm auf, an dem das Endstück angeordnet ist. Das Endstück weist bei dieser Variante eine Rastnase auf, die an der Kante des zweiten Fügeelementes eingerastet ist. Diese Variante könnte den Vorteil haben, dass die Rastnase einfacher als zwei oder mehrere der oben genannten Rastteile hergestellt werden kann. Insbesondere könnte eine Steifigkeit des ersten Fügeelementes höher ausgelegt werden, wodurch der definierte Abstand zwischen der Hohlleiterantenne und der Leiterplatte über einen Lebenszyklus des Radarsensors genauer eingehalten werden könnte.

Der Rastarm kann sich prinzipiell von einem Abschnitt an, der an der Rückseite der Hohlleiterantenne angrenzt, in einer Verformungsrichtung des Rastarms verformen, die quer zu der Fügerichtung verläuft, um eine Bewegung der Rastnase in die Verformungsrichung und ein anschließendes Einrasten der Rastnase zu ermöglichen. Über eine Länge des Rastarms kann auch bei vergleichsweise hoher Steifigkeit eine Verformung des Rastarms in die Verformungsrichtung des Rastarms und damit die Bewegung der Rastnase quer zu der Fügerichtung realisiert werden, so dass die Rastnase die Kante des zweiten Fügeelementes passieren kann. Die oben genannten Rastteile können sich in der Regel nur in einem Bereich des Endstückes verformen und würden daher in den meisten Anwendungsfällen eine niedrigere Steifigkeit als der Rastarm aufweisen. Die Verformung des Rastarms in der Verformungsrichtung integriert sich über die Länge des Rastarms und ergibt eine Auslenkung des Endstückes in der Verformungsrichtung. Die Länge des Rastarms ist insbesondere mindestens drei Mal so groß wie eine Länge des Endstückes gemessen in Richtung parallel zu der Hauptachse des ersten Fügeelementes.

Darüber hinaus könnte der Rastarm ermöglichen, die Rastverbindung an einem äußeren Bereich der Leiterplatte vorzusehen. Dies könnte Platz in einem inneren Bereich der Leiterplatte sparen, wo in der Regel elektronische Bauelemente und Leitungen angeordnet sind. Entsprechend ist in einer weiteren möglichen Ausgestaltung die Kante in Form einer Außenkante der Leiterplatte ausgebildet.

Prinzipiell kann, für den Fall, dass das erste Fügeelement den Rastarm aufweist, in einer weiteren Ausgestaltung die Kante des zweiten Fügeelementes in Form einer weiteren umlaufenden Kante ausgebildet sein und eine weitere Öffnung in der Leiterplatte begrenzen. Bei dieser Ausgestaltung könnte das Endstück ohne ein Verformen des Endstückes durch die weitere Öffnung schiebbar sein. Die Rastnase kann hierbei durch die weitere Öffnung an der weiteren umlaufenden Kante vorbeigeschoben werden, um die Auslenkung der Rastnase in der Verformungsrichtung zu bewirken. Die weitere Öffnung kann hierbei in dem zentralen Bereich der Leiterplatte angeordnet sein. Dadurch könnte die Zugkraft gleichmäßiger über die Leiterplatte verteilt werden. Gleichzeitig könnte bei dieser Ausgestaltung der Vorteil der höheren Steifigkeit des Rastarmes ausgenutzt werden.

Generell ist das erste Fügeelement elastisch, d.h. das erste Fügeelement weist ein elastisches Verhalten auf, welches das Einrasten des ersten Fügeelementes an dem zweiten Fügeelement ermöglichen kann.

Das elastische Verhalten könnte gemäß einer Variante ermöglichen, dass sich das Endstück bei einem Vorbeischieben des Endstückes an dem zweiten Fügeelement in die Verformungsrichtung quer zu der Fügerichtung bewegen kann. Weiterhin kann das elastische Verhalten ermöglichen, dass das Endstück sich entgegengesetzt zu der Verformungsrichtung hin zu der Hauptachse bewegt und zurückspringt, nachdem das erste Fügeelement das zweite Fügeelement passiert hat.

In einer weiteren Variante könnte das elastische Verhalten ermöglichen, dass die beiden Rastteile sich zueinander hin bewegen, wenn die Stoßkante oder die Stoßfläche an der Kante vorbeigeschoben wird. Das Endstück ist hierbei insbesondere in einer Übergangszone, die sich zwischen den beiden Rastteilen befindet und an welcher die Aussparung angrenzt, elastisch ausgebildet. Weiterhin könnte das elastische Verhalten ermöglichen, dass sich die beiden Rastteile voneinander weg bewegen, nachdem die Stoßkante oder die Stoßfläche die Kante passiert hat. Prinzipiell kann ein Material der Übergangszone elastischer als ein weiteres Material in einem übrigen Bereich des ersten Fügeelementes ausgebildet sein.

Weiterhin wird ein Verfahren zur Herstellung eines Radarsensorsystems, aufweisend eine Hohlleiterantenne, ein Radom, ein Gehäuse und eine Leiterplatte, vorgeschlagen. Das Verfahren umfasst eine Montage des Radarsensorsystems mit den folgenden Schritten. In einem ersten Schritt wird die Hohlleiterantenne an die Leiterplatte angenähert. Dies kann durch einen Menschen oder alternativ mithilfe von Roboterarmen umgesetzt werden. In einem zweiten Schritt wird die Hohlleiterantenne an die Leiterplatte zum Schließen einer Rastverbindung zwischen der Hohlleiterantenne und der Leiterplatte gedrückt. Insbesondere wird die Hohlleiterantenne hierbei in die oben genannte Fügerichtung relativ zu der Leiterplatte gepresst. In einem dritten Schritt wird die Hohlleiterantenne und die mithilfe der Rastverbindung an der Hohlleiterantenne befestige Leiterplatte in das Gehäuse eingebracht. In einem vierten Schritt wird das Gehäuse durch Befestigen des Radoms an dem Gehäuse geschlossen. Das Radom kann beispielweise an dem Gehäuse verschweißt werden.

In einer möglichen Ausgestaltung des Verfahrens umfasst das Verfahren eine Herstellung der Hohlleiterantenne und eines ersten Fügeelementes der Rastverbindung mithilfe eines 3D-Druckverfahrens. Das 3D-Druckverfahren wird insbesondere derart durchgeführt wird, dass zumindest ein Teil des ersten Fügeelementes als ein integraler Bestandteil der Hohlleiterantenne hergestellt wird. Bei eine Durchführung des 3D-Druckverfahrens wird ein Werkstoff schichtweise aufgetragen und/oder schichtweise erhärtet. Als integraler Bestandteil der Hohlleiterantenne teilt das erste Fügeelement mit der Hohlleiterantenne eine gemeinsame Schicht desselben Werkstoffes oder weist zumindest eine erste Grenzschicht auf, die an eine zweite Grenzschicht der Hohlleiterantenne angrenzt. Insbesondere ist die erste Grenzschicht mit der zweiten Grenzschicht verschmolzen. Insbesondere sind die erste Grenzschicht und die zweite Grenzschicht zeitlich hintereinander in einem 3D-Druckprozess hergestellt. Der 3D-Druckprozess umfasst ein schichtweises Auftragen von Material, insbesondere der ersten und zweiten Grenzschicht oder der gemeinsamen Schicht, wobei während des Auftragens eine Position der Hohlleiterantenne, insbesondere einer ersten Schicht der Hohlleiterantenne, relativ zu einer stationären Lagerung eines Roboterarms, aus welchem das Material zum schichtweisen Auftragen austritt, unverändert bleibt.

### Kurze Beschreibung der Zeichnungen

Weitere Vorteile, Merkmale und Einzelheiten der Erfindung ergeben sich aus der nachfolgenden Beschreibung, in der Ausführungsbeispiele der Erfindung anhand der Zeichnung näher erläutert werden. Es zeigen schematisch
- Figur 1: ein Fahrzeug mit einem Radarsensor;
- Figur 2: eine Schnittansicht einer Variante des in Figur 1 gezeigten Radarsensors mit einer Leiterplatte, einem Radom und einer Hohlleiterantenne und einer Variante einer Rastverbindung zwischen der Hohlleiterantenne und der Leiterplatte in einem geschlossenen Zustand;
- Figur 3: die in Figur 2 gezeigte Variante der Rastverbindung in einem geöffneten Zustand;
- Figur 4: eine obere Kante der in Figur 3 gezeigten Rastverbindung an einer Vorderseite der Leiterplatte;
- Figur 5: eine untere Kante der in Figur 3 gezeigten Rastverbindung an einer Rückseite der Leiterplatte;
- Figur 6: eine Schnittansicht einer weiteren Variante einer Rastverbindung zwischen der Hohlleiterantenne und der Leiterplatte in einem geschlossenen Zustand;
- Figur 7: eine Draufsicht der in Figur 6 gezeigten Hohlleiterantenne;
- Figur 8: eine weitere Schnittansicht des in Figur 1 gezeigten Radarsensors mit der Leiterplatte, dem Radom und der Hohlleiterantenne;
- Figur 9: die in Figur 6 gezeigte weitere Variante der Rastverbindung in einem geöffneten Zustand;
- Figur 10: eine perspektivische Ansicht der Leiterplatte und der Hohlleiterantenne mit einem an einem Rand der Leiterplatte eingerasteten Rastarm;
- Figur 11: eine weitere perspektivische Ansicht der in Figur 10 gezeigten Leiterplatte und der Hohlleiterantenne mit der in Fig. 2 gezeigten Variante der Rastverbindung und der in Figur 6 gezeigten Variante der Rastverbindung.

In den Figuren sind gleiche Bauteile mit gleichen Bezugszeichen versehen.

### Ausführungsform(en) der Erfindung

Fig. 1 zeigt ein Fahrzeug 10 mit einem Radarsensorsystem 1 zur Erfassung eines Objekts 8 in einer Umgebung des Fahrzeugs 10. Das Objekt 8 kann ein weiteres Fahrzeug sein. Das Radarsensorsystem 1 ist insbesondere eingerichtet, Radarwellen auszusenden und/oder Radarwellen zu empfangen. Praktischerweise ist das Radarsensorsystem 1 mit Hilfe eines Steuergerätes 9 gesteuert. Das Steuergerät 9 kann eingerichtet sein, Empfangssignale, die das Radarsensorsystem 1 in Abhängigkeit von den empfangenen Radarwellen, die beispielsweise an dem Objekt 8 reflektiert wurden, zu verarbeiten.

Fig. 2 zeigt eine mögliche Variante des Radarsensorsystem 1 in einer Schnittansicht. Das Radarsensorsystem 1 weist eine Hohlleiterantenne 2, ein Radom 3, ein Gehäuse 4 und eine Leiterplatte 5 auf. Das Radom 3 ist an dem Gehäuse 4 befestigt. Das Gehäuse 4 und das Radom 3 umgeben zusammen die Leiterplatte 5 und die Hohlleiterantenne 2. Prinzipiell kann das Radom 3 auch als ein Teil des Gehäuses 4 betrachtet werden. Die Hohlleiterantenne 2 ist an der Leiterplatte 5 mithilfe einer Rastverbindung befestigt. Für eine Montage des Radarsensorsystems 1 können die Leiterplatte 5 und die Hohlleiterantenne 2 zusammen als eine Einheit in einem Raum, der von dem Gehäuse 4 umgeben ist, eingebracht werden. Im Anschluss daran kann das Radom 3 an einer Oberseite des Gehäuses 4 befestigt, beispielsweise verschweißt, werden.

Die Radarwellen sind insbesondere mit Hilfe der Leiterplatte 5, insbesondere mit Hilfe eines Radarwellengenerators 6, erzeugbar. Die mit Hilfe des Radarwellengenerators 6 erzeugten Radarwellen können mit Hilfe der Hohlleiterantenne 2 ausgesendet werden.

Hierzu können die Radarwellen in in Fig. 2 der Übersicht halber nicht gezeigte Kanäle der Hohlleiterantenne 2 eingekoppelt werden. Eingänge der Kanäle können sich an in Fig. 2 nicht dargestellten Ports der Leiterplatte 5 befinden. Der Radarwellengenerator 6 kann insbesondere in Form eines Hochfrequenzmikrochips ausgebildet sein. Weiterhin kann der Radarwellengenerator 6 mit Hilfe von weiteren in der Fig. 2 nicht dargestellten Bauteilen der Leiterplatte 5 steuerbar sein.

Fig. 2 zeigt eine Variante, wie die Hohlleiterantenne 2 an der Leiterplatte 5 mit Hilfe einer ersten Rastverbindung befestigt sein kann. Hierbei zeigt Fig. 2 die erste Rastverbindung in einem eingerasteten, d.h. geschlossenen, Zustand. Die erste Rastverbindung weist ein erstes Fügeelement 11 und ein zweites Fügeelement 12, welches in Fig. 3 dargestellt ist, auf. Das erste Fügeelement 11 der ersten Rastverbindung, im Folgenden verkürzt als das erste Fügeelement 11 bezeichnet, erstreckt sich insbesondere senkrecht von der Hohlleiterantenne 2 in Richtung der Leiterplatte 5.

Weiterhin kann das erste Fügeelement 11 an seinem von der Hohlleiterantenne 2 beabstandeten Endstück 11.2 einen vergrößerten Querschnitt zum Einrasten an dem zweiten Fügeelement 12 der ersten Rastverbindung, im Folgenden verkürzt als zweites Fügeelement 12 bezeichnet, aufweisen. Das zweite Fügeelement 12 kann an der Leiterplatte 5 angeordnet sein und weist zumindest eine Kante, wie beispielsweise eine zweite Kante 12.2, zum Einrasten des ersten Fügeelementes 11 auf.

Das zweite Fügeelement 12 ist bei der in Fig. 2, 3, 4, 5 gezeigten Ausgestaltung des Radarsensorsystems 1 in Form einer Bohrung ausgebildet. Die Bohrung ist durch eine in Fig. 4 dargestellte erste umlaufende Kante 12.1, die auf einer zu der Hohlleiterantenne 2 gewandten Seite der Leiterplatte 5, im Folgenden als Vorderseite der Leiterplatte 5 bezeichnet, angeordnet ist und eine zweite umlaufende Kante 12.2 begrenzt. Die zweite umlaufende Kante 12.2 ist auf einer der Hohlleiterantenne 2 abgewandten Seite der Leiterplatte 5, im Folgenden als Rückseite der Leiterplatte 5 bezeichnet, angeordnet und in Fig. 5 dargestellt. Die erste Kante 12.1 begrenzt demnach die Bohrung an der Vorderseite der Leiterplatte 5 und die zweite umlaufende Kante 12.2 die Bohrung an der Rückseite der Leiterplatte 5.

Fig. 3 zeigt eine optionale Aufteilung des ersten Fügeelementes 11 in einen ersten Teil 11.1, der sich von der Hohlleiterantenne 2 weg entlang einer Hauptachse 100 des ersten Fügeelementes 11 erstreckt und an dem das Endstück 11.2 angeordnet ist, und das Endstück 11.2, das einen zweiten Teil des ersten Fügeelementes 11 bildet. Das Endstück 11.2 kann insbesondere konisch ausgebildet sein. Des Weiteren kann das Endstück 11.2 in zumindest zwei sich beim Einrasten zueinander hinbewegliche Teile, nämlich ein erstes Rastteil 14.1 und ein zweites Rastteil 14.2, aufgeteilt sein.

Aus Fig. 3 ist ersichtlich, dass eine Breite des Endstückes 11.2 zumindest in einem Bereich des Endstückes 11.2 größer als eine Breite des ersten Teils 11.1 ist. Die Breite bemisst sich in einer Richtung 102, die senkrecht zu der Hauptachse 100 verläuft. Insbesondere ist die größte Breite des Endstückes 11.2 größer als ein Durchmesser der Bohrung 12. Dies bewirkt, dass die beiden Rastteile 14.1 und 14.2 zusammengedrückt werden, wenn das erste Fügeelement 11 in eine Fügerichtung 101 durch die Bohrung 12 geschoben wird. Damit sich die beiden Rastteile 14.1 und 14.2 leichter zueinander hinbewegen können, kann das Endstück 11.2 zumindest eine Aussparung 13 aufweisen. Bewegen sich die beiden Rastteile 14.1 und 14.2 zueinander hin, so wird die größte Breite des Endstückes 11.2 reduziert, so dass das Endstück 11.2 durch die Bohrung 12 geschoben werden kann. Nachdem das Endstück 11.2 die Bohrung 12 passiert hat, das heißt in der Fügerichtung 101 gesehen hinter der Bohrung 12, insbesondere hinter der zweiten umlaufenden Kante 12.2, angeordnet ist, können sich die beiden Rastteile 14.1 und 14.2 wieder auseinanderbewegen. Die Leiterplatte 5 weist auf ihrer Rückseite hierzu einen freien Raum auf, der sich in der Fügerichtung 101 unmittelbar hinter der zweiten umlaufenden Kante 12.2 befindet. Die beiden Rastteile 14.1, 14.2 können, insbesondere aufgrund ihrer elastischen Eigenschaft, in den freien Raum zurückspringen, nachdem das Endstück 11.2 die zweite umlaufende Kante 12.2 passiert hat. Prinzipiell können die beiden Rastteile 14.1, 14.2 aufgrund ihrer elastischen Eigenschaft auch ohne die Aussparung 13 zusammengedrückt werden. In diesem Fall sind beiden Rastteile 14.1, 14.2 nicht voneinander getrennt, sondern bilden ein kuppelförmiges Endstück aus. Die Aussparung 13 könnte jedoch ein leichteres Einrasten und Öffnen der ersten Rastverbindung ermöglichen.

Die Hohlleiterantenne 2 kann gemäß einer möglichen Ausgestaltung ein Abstützelement 19 aufweisen, welches sich von einer zu der Leiterplatte 5 hingewandten Fläche 20 der Hohlleiterantenne 2 in Richtung der Leiterplatte 5 erstreckt. Möglich ist, dass das Abstützelement 19 durch Wände der Kanäle der Hohlleiterantenne 2 gebildet ist. Alternativ kann das Abstützelement 19 separat zu den Wänden der Kanäle angeordnet sein.

Das erste Fügeelement 11 ist insbesondere derart an das Abstützelement 19 angepasst, dass in einem eingerasteten Zustand der ersten Rastverbindung das erste Fügeelement 11 unter Zugspannung steht. Dies kann insbesondere dadurch erreicht werden, indem eine Länge 18 des ersten Teils 11.1 des ersten Fügeelementes 11, die in Richtung der Hauptachse 100 messbar ist, geringfügig kleiner, das heißt beispielsweise 0,1 bis 1 mm kleiner, als eine Summe einer Dicke der Leiterplatte 5, insbesondere ein Abstand zwischen der ersten umlaufenden Kante 12.1 und der zweiten umlaufenden Kante 12.2 in Richtung der Hauptachse 100, und eine Erstreckung des Abstützelementes 19 in einer Richtung, die parallel zu der Hauptachse 100 verläuft, ist.

Fig. 6 zeigt eine weitere Variante des Radarsensorsystems 1. Bei der in Fig. 6 gezeigten Variante ist die Hohlleiterantenne 2 an der Leiterplatte 5 mit Hilfe einer zweiten Rastverbindung befestigt. Fig. 6 zeigt die zweite Rastverbindung in einem eingerasteten, d.h. geschlossenen, Zustand. Die zweite Rastverbindung weist ein erstes Fügeelement 21 und ein zweites Fügeelement 22 auf, welches in Fig. 9 gezeigt ist. Das erste Fügeelement 21 der zweiten Rastverbindung, im Folgenden abgekürzt als erstes Fügeelement 21 bezeichnet, kann sich von der Hohlleiterantenne 2 in Richtung der Leiterplatte 5 erstrecken und an seinem von der Hohlleiterantenne 2 beabstandeten Endstück 21.3 einen vergrößerten Querschnitt zum Einrasten an dem zweiten Fügeelement 22 der zweiten Rastverbindung, im Folgenden abgekürzt als zweites Fügeelement 22 bezeichnet, aufweisen. Das zweite Fügeelement 22 ist bei der in Fig. 6, 7, 8 und 9 dargestellten Variante des Radarsensorsystems 1 in Form eines Rands der Leiterplatte 5 ausgebildet. Der Rand ist durch eine erste obere Kante 22.1 der Leiterplatte 5, welche sich auf der Vorderseite der Leiterplatte 5 befindet, und eine zweite untere Kante 22.2, welche sich an der Rückseite der Leiterplatte 5 befindet, begrenzt. An der zweiten Kante 22.2 kann das Endstück 21.3, insbesondere eine Rastnase 21.4 des Endstückes 21.3, einrasten.

Fig. 7 zeigt die Hohlleiterantenne 2 in einer Draufsicht und das Radom 3 in einem Schnitt. Fig. 6 zeigt das Gehäuse 4 und das Radom 3 in einem Schnitt in der in Fig. 7 gezeigten Schnittebene C-C. Um Platz für das erste Fügeelement 21 bereitzustellen, ist in dem Gehäuse 4 eine Aussparung 70 vorgesehen, die in Fig. 6 und Fig. 7 gezeigt ist. Die Aussparung 70 kann sich insbesondere durch das Radom 3 erstrecken. Fig. 8 zeigt das Radarsensorsystem 1 in einem Schnitt entlang der in Fig. 7 gezeigten Schnittebene D-D.

In Fig. 9 ist erkennbar, dass das erste Fügeelement 21 einen Rastarm 21.1 aufweist, an dem das Endstück 21.3 angeordnet ist. Im geschlossenen Zustand der zweiten Rastverbindung ist die Rastnase 21.4 an der zweiten Kante 22.2 des zweiten Fügeelementes 22 eingerastet. Fig. 9 zeigt die zweite Rastverbindung in einem geöffneten Zustand.

Zum Schließen der zweiten Rastverbindung wird das erste Fügeelement 21 in die Fügerichtung 101 bewegt, wodurch sich das erste Fügeelement 21 dem zweiten Fügeelement 22 nähert. Das erste Fügeelement 21 wird insbesondere so lange in die Fügerichtung 101 bewegt, bis eine Stoßfläche 90 des Endstücks 21.3 die erste Kante 22.1 des zweiten Fügeelementes 22 berührt. Wird das erste Fügeelement 21 weiter in die Fügerichtung 101 bewegt, nachdem die Stoßfläche 90 die erste Kante 22.1 berührt hat, so bewegt sich das Endstück 21.3 in eine Verschiebungsrichtung 201, die senkrecht zu der Fügerichtung 101 verläuft, wobei der Rastarm 21.1 in die Richtung 201 gebogen wird.

Eine Verschiebung des Endstückes 21.3 in die Richtung 201 ermöglicht, dass die Rastnase 21.4 an dem Rand der Leiterplatte 5, d.h. dem zweiten Fügeelement 22, in Richtung der zweiten Kante 22.2 vorbeigleiten kann. Nachdem die Rastnase 21.4 die zweite Kante 22.2 passiert hat, kann das Endstück 21.3 in eine Richtung zurückspringen, die entgegengesetzt zu der Verschiebungsrichtung 201 verläuft. Damit das Endstück 21.3 zurückspringen kann, ist in der Fügerichtung 101 gesehen hinter der zweiten Kante 22.2 ein freier Raum vorgesehen.

Die Stoßfläche 90 ist schräg zu einer Haupterstreckungsrichtung 200 des ersten Fügeelementes 21 ausgerichtet. Insbesondere kann die Stoßfläche 90 einen Winkel zu der Haupterstreckungsrichtung 200 von etwa 5 bis 20 Grad aufweisen.

Aus Fig. 9 ist weiterhin ersichtlich, dass das Endstück 21.3 eine größere Breite als der Rastarm 21.1 aufweist, wobei die Breite in einer Richtung quer zur Haupterstreckungsrichtung 200 messbar ist.

Ein zweiter Teil 21.2 des ersten Fügeelementes 21 kann entlang der Haupterstreckungsrichtung 200 an der Hohlleiterantenne 2 verlaufen. Der zweite Teil 21.2 ist insbesondere in die Hohlleiterantenne 2 integriert. Eine derartige Integration des zweiten Teils 21.2 in die Hohlleiterantenne 2 kann beispielsweise durch eine Herstellung des ersten Fügeelementes 21 zusammen mit der Hohlleiterantenne 2 mit Hilfe eines 3D-Druckverfahrens realisiert werden.

Fig. 10 zeigt eine perspektivische Ansicht der Hohlleiterantenne 2, des ersten Fügeelementes 21, der Leiterplatte 5 und des zweiten Fügeelementes 22 mit der oberen ersten Kante 22.1 und der unteren zweiten Kante 22.2.

Fig. 11 zeigt eine Variante des Radarsensorsystems 1, bei welcher die Hohlleiterantenne 2 an der Leiterplatte 5 mit Hilfe der ersten Rastverbindung und der zweiten Rastverbindung befestigt ist. Die zweite Rastverbindung ist bei dieser Variante gegenüber von der ersten Rastverbindung angeordnet. Entsprechend weist bei der in Fig. 11 gezeigten Variante des Radarsensorsystems 1 die Leiterplatte 5 sowohl die in Fig. 2 und 3 gezeigte Bohrung 12 zum Einrasten des ersten Fügeelementes 11 als auch das zweite Fügeelement 22 zum Einrasten des ersten Fügeelementes 21 auf. Gemäß einer möglichen Ausgestaltung kann die Hohlleiterantenne 2 an der Leiterplatte 5 mit Hilfe weiterer Rastverbindungen befestigt sein. Die weiteren Rastverbindungen können jeweils analog zu der ersten oder der zweiten Rastverbindung ausgebildet sein.

## Patentansprüche

1. Radarsensorsystem (1), aufweisend eine Hohlleiterantenne (2), ein Radom (3), ein Gehäuse (4) und eine Leiterplatte, wobei das Radom (3) an dem Gehäuse (4) befestigt ist und das Gehäuse (4) und das Radom (3) zusammen die Leiterplatte (5) und die Hohlleiterantenne (2) umgeben und von der Leiterplatte (5) erzeugbare Radarsignale mithilfe der Hohlleiterantenne (2) aussendbar sind, wobei die Hohlleiterantenne (2) an der Leiterplatte (5) mithilfe einer Rastverbindung befestigt ist.

2. Radarsensorsystem (1) nach Anspruch 1, wobei die Hohlleiterantenne (2) mithilfe eines 3D-Druckverfahrens hergestellt ist.

3. Radarsensorsystem (1) nach Anspruch 1 oder 2, wobei die Rastverbindung ein erstes Fügeelement (11; 21) und ein zweites Fügeelement (12; 22) aufweist und das erste Fügeelement (11; 21) sich senkrecht von der Hohlleiterantenne (2) in Richtung der Leiterplatte (5) erstreckt und an seinem von der Hohlleiterantenne (2) beabstandeten Endstück (11.2; 21.3) einen vergrößerten Querschnitt zum Einrasten an dem zweiten Fügeelement (12; 22) aufweist und das zweite Fügelement (12; 22) an der Leiterplatte (5) angeordnet ist und zumindest eine Kante (12.2; 22.2) zum Einrasten des ersten Fügeelementes (11; 21) aufweist.

4. Radarsensorsystem (1) nach einem der vorhergehenden Ansprüche, wobei die Hohlleiterantenne (2) zumindest ein Abstützelement (19) aufweist, welches sich in Richtung der Leiterplatte (5) erstreckt, um einen definierten Abstand zwischen der Hohlleiterantenne (2) und der Leiterplatte (5) bereitzustellen.

5. Radarsensorsystem (1) nach Anspruch 4, wobei das erste Fügeelement (11; 21) derart an das Abstützelement (19) angepasst ist, dass in einem eingerasteten Zustand der Rastverbindung das erste Fügelement (11; 21) unter Zugspannung steht.

6. Radarsensorsystem (1) nach Anspruch 3, wobei das erste Fügeelement (11) einen ersten Teil (11.1) aufweist, der sich von der Hohlleiterantenne (2) weg erstreckt und an dem das Endstück (11.2) angeordnet ist, und das Endstück (11.2) eine Aussparung (13) aufweist, die das Endstück (11.2) in zumindest zwei sich beim Einrasten zueinander hin bewegliche Teile (14.1, 14.2) aufteilt, und die Kante (12.2) als eine den ersten Teil (11.1) umlaufende Kante ausgebildet ist, die den ersten Teil (11.1) im eingerasteten Zustand der Rastverbindung vollständig umgibt.

7. Radarsensorsystem (1) nach Anspruch 3, wobei das erste Fügeelement (21) einen Rastarm (21.1) aufweist, an dem das Endstück (21.3) angeordnet ist, wobei das Endstück (21.3) eine Rastnase (21.4) aufweist, die an der Kante (22.2) des zweiten Fügeelementes (22) eingerastet ist.

8. Radarsensorsystem (1) nach Anspruch 7, wobei die Kante (22.2) in Form einer Außenkante der Leiterplatte (5) ausgebildet ist.

9. Verfahren zur Herstellung eines Radarsensorsystems (1), aufweisend eine Hohlleiterantenne (2), ein Radom, ein Gehäuse (4) und eine Leiterplatte (5), das Verfahren umfassend eine Montage des Radarsensorsystems (1) mit den folgenden Schritten:
- Annähern der Hohlleiterantenne (2) an die Leiterplatte (5);
- Drücken der Hohlleiterantenne (2) an die Leiterplatte (5) zum Schließen einer Rastverbindung zwischen der Hohlleiterantenne (2) und der Leiterplatte (5);
- Einbringen der Hohlleiterantenne (2) und der mithilfe der Rastverbindung an der Hohlleiterantenne (2) befestigen Leiterplatte (5) in das Gehäuse (4);
- Schließen des Gehäuses (4) durch Befestigen des Radoms (3) an dem Gehäuse (4).

10. Verfahren nach Anspruch 9, wobei das Verfahren eine Herstellung der Hohlleiterantenne (2) und einem ersten Fügeelement (11, 21) der Rastverbindung mithilfe eines 3D-Druckverfahrens umfasst, wobei das 3D-Druckverfahren derart durchgeführt wird, dass zumindest ein Teil des ersten Fügeelementes (11, 21) als ein integraler Bestandteil der Hohlleiterantenne (2) hergestellt wird.
